# FASCICULE DE BREVET EUROPEEN

(11) **EP 0 214 054 B1**
(45) Date de publication et mention de la délivrance du brevet: **14.11.1990**
(21) Numéro de dépôt: 86401893.2
(22) Date de dépôt: 28.08.1986
(51) Int. Cl.: B21D 22/02, B21C 37/28

(54) **Procédé de fabrication par emboutissage de pièces métalliques rigides destinées à constituer des revêtement de calorifuge de tuyauteries, des gaines et d'autres organes similaires**
Kümpelverfahren zum Herstellen steifer Metallteile zur Bildung von Wärmeschutzbekleidungen von Rohren, Ummantelungen und dergleichen
Method of making by pressing rigid metallic parts for constituting insulating casings for tubes, sheathings and other, similar articles

(30) Priorité: 30.08.1985 FR 8512966
(43) Date de publication de la demande: 11.03.1987
(73) Titulaire: WANNER ISOFI ISOLATION Société Anonyme Dite:, F-92508 Rueil-Malmaison Cédex (FR)
(72) Inventeur: Malaquin, Yves, F-76640 Villiers Saint Frederic (FR)
(74) Mandataire: Jolly, Jean-Pierre

(56) Documents cités:
- DE-C- 284 081
- DE-C- 310 993
- FR-A- 785 375
- FR-A- 798 402
- FR-A- 2 166 158
- US-A- 1 678 744

## Description

La présente invention concerne un procédé de fabrication par emboutissage de pièces métalliques rigides destinées à constituer des revêtements de calorifuge de tuyauteries, des gaines, et autres organes assimilables.

L'invention concerne également les pièces réalisées par ce procédé.

On mentionnera, comme exemples de telles pièces, sans que cette liste soit limitative, des éléments droits, des coudes, des capots pour brides, vannes, clapets, etc..., à simple ou double paroi.

La réalisation de telles pièces soulève divers problèmes, notamment lorsqu'elles comportent des parties à simple ou double courbure, et les procédés utilisés traditionnellement comportent un certain nombre d'inconvénients, en particulier pour les coudes.

Le procédé le plus courant consiste à découper des tôles minces qui, roulées, vont constituer des portions de cylindre droits ou biaisées; la juxtaposition de ces tranches forme un coude à contour polygonal, enveloppant la forme torique théorique désirée. Cette façon de procéder nécessite un temps relativement long, et le raccordement entre tranches est difficile à rendre étanche, dans le cas de faibles rapports rayon/diamètre.

Un autre procédé consiste à repousser une tôle plane dans une forme tournante supportée par un tour. On obtient ainsi une pièce ayant la forme d'un demi-tore que l'on tronçonne en quatre parties égales pour former deux coudes. Ce procédé comporte de nombreux inconvénients:

lors du repoussage, le métal est étiré, et la pièce finie présente des variations d'épaisseur importantes; il faut partir de tôle relativement épaisse de façon qu'en fin d'opération, l'épaisseur résiduelle soit suffisante;
le repoussage est difficile à réaliser avec des métaux durs, tels que l'acier inoxydable;
le raccordement entre les extrémités du tore et les parties rectilignes adjacentes ne peut pas se faire correctement par recouvrement;
dans le cas de revêtements de calorifuge de tuyauteries, la forme torique ne convient pas si le centre de courbure de la tuyauterie se trouve situé à l'intérieur de l'isolant (cas de fortes épaisseurs d'isolant).

Un troisième précédé consiste, à partir d'une tôle mince roulée en cylindre, à réaliser des plis sur un côté pour donner un cintrage progressif. Les coudes pour tuyaux de poële sont fabriqués de cette façon, mais le rapport rayon/cylindre est important et ces coudes ne peuvent être orientés pour s'emboîter sur l'isolant d'une tuyauterie courbe.

Enfin, dans un quatrième procédé, on emboutit une tôle mince de façon traditionnelle avec poinçon et matrice, pour former deux demi-coudes de forme arrondie que l'on assemble par soudure (voir FR-A-798 402). L'utilisation de matrices rend les outillages extrêmement coûteux.

La présente invention vise à remédier à ces inconvénients de la technique connue en proposant un procédé de fabrication par emboutissage de pièces métalliques rigides destinées à constituer des revêtements de calorifuge de tuyauteries, de gaines et autres organes assimilables, qui nécessite un outillage peu coûteux, pouvant être facilement adapté aux formes à réaliser, ce procédé permettant par conséquent de fabriquer de telles pièces de qualité améliorée, moyennant un coût moins élevé que celui des procédés connus.

A cet effet, l'invention a pour objet un procédé de fabrication par emboutissage de pièces métalliques rigides à section en U, présentant des nervures ou arêtes de renforcement et destinées à constituer des revêtements de calorifuge de tuyauterie, des gaines et d'autres organes similaires, caractérisé en ce que l'on emboutit sans matrice une plaque métallique à l'aide d'un poinçon de forme appropriée constituée par l'assemblage sur un plateau d'une presse à emboutir de parties élémentaires dont la forme correspond sensiblement à celle de tronçons successifs de ladite pièce et qui sont en contact mutuel par des faces planes correspondant à des sections transversales de la pièce à réaliser, la plaque métallique étant maintenue latéralement pendant l'emboutissage par pincement entre un support plan et un serre-flancs présentant chacun une ouverture pour le passage de poinçon, et en ce que le poinçon est déplacé dans des conditions aptes à produire un allongement du métal combiné avec un glissement contrôlé de la plaque entre le support et le serre-flancs.

On a déjà proposé, dans la technique antérieure (voir FR-A-785 375), de réaliser par un emboutissage sans matière des panneaux de formes diverses, mais cette technique n'a pas été appliquée à la réalisation de pièces à section en U présentant des nervures transversales de renforcement et elle n'a pas mis en oeuvre le glissement de la tôle entre support et serre-flancs, pour contrôler et minimiser l'allongement de la tôle.

Le poinçon pourra avoir toute forme désirée correspondant à celle de la pièce à former, mais, selon l'invention il sera constitué par la juxtaposition bout à bout et l'assemblage de parties élémentaires de forme correspondant à des tronçons longitudinaux de la pièce à former. Ces parties élémentaires seront de préférence des portions de cylindre, à section circulaire, elliptique ou polygonale, mais elles pourront éventuellement comporter des surfaces planes. Elles seront disposées bout à bout suivant des faces planes correspondant à des sections transversales de la pièce à réaliser, chaque partie étant rendue soli- diaire du plateau d'une presse à emboutir par des moyens usuels dans la technique. La jonction des parties élémentaires engendrera des arêtes vives, qui donneront de la rigidité à la pièce formée et permettront une meilleure répartition des allongement de tôle, diminuant ainsi les risques, existant dans d'autres systèmes, de constituer des zones de trop faible épaisseur.

Chaque partie ayant une forme correspondant sensiblement à celle d'un tronçon de la pièce, il sera ainsi facile, en disposant d'un jeu suffisant de parties élémentaires et en les assemblant bout à bout, de réaliser des poinçons de forme complexe adaptée à la forme de la pièce désirée, sans avoir à réaliser un poinçon d'emboutissage individuel pour chaque pièce. Il en résultera un gain de temps appréciable et un coût considérablement réduit de fabrication des pièces métalliques.

De nombreux types de pièces pourront être réalisés par le procédé selon l'invention. La description détaillée qui va suivre en fournira de nombreux exemples, mais on pourrait naturellement réaliser bien d'autres pièces sans sortir du cadre de l'invention. Dans cette description, on se référera aux dessins annexés, sur lesquels:
La figure 1 est une vue schématique, en élévation, de l'appareillage utilisé pour la mise en oeuvre du procédé de l'invention;
Les figures 2 à 4 sont des coupes transversales schématiques de pièces réalisées par ce procédé;
Les figures 5 à 11 sont des vues en plan de diverses pièces coudées réalisées conformément à l'invention;
Les figures 12, 13 et 14 sont des vues en perspective de pièces coudées réalisées à l'aide de poinçons constitués de trois parties élémentaires;
Les figures 15 et 16 représentent un élément de coude à deux parois pour recevoir un isolant thermique et isoler une canalisation;
La figure 17 représente un té;
Les figures 18 et 19 sont des vues en plan du poinçon et de la découpe du support permettant de réaliser le té de la figure 16;
Les figures 20, 21 et 22 sont des vues schématiques de capots de bride;
Les figures 23, 24 et 25 sont des vues schématiques de capots de vannes.

le dispositif représenté sur la figure 1 comprend un plateau 1 de presse à emboutir, sur la face inférieure duquel est fixé, à l'aide de boulons 2, un poinçon d'emboutissage ayant généralement une section transversale et U, qui est désigné par la référence générale 3. Le plateau 1 se déplace sous la sollicitation d'un vérin au droit d'un cadre-support fixe 4, supportant une plaque de tôle 5 destinée à être conformée au profil de la pièce désirée. Un serre-flancs 6, déplaçable en direction du cadre-support 4 à l'aide de vérins 7, permet de pincer la tôle 5 sur le cadre-support et de l'y maintenir. Dans ce support et dans le serre-flancs 6 sont ménagées des ouvertures, respectivement 8 et 9, pour le passage du poinçon 3, ces ouvertures ayant un profil complémentaire de celui du poinçon dans le plan du support.

La plaque de tôle à emboutir 5 étant maintenue en position sur le support 4 par le serre-flancs 6, on abaisse le pionçon 3 avec une vitesse contrôlée, de façon à provoquer un allongement et un déplacement combinés du métal de la plaque 5, de façon connue en soi, de manière à amener la plaque 5 à épouser par déformation la forme du poinçon, sans utiliser de matrice.

La course du piston peut être modulée en fonction du résultat désiré, c'est-à-dire suivant que l'on souhaite faire épouse à la tôle déformée la forme exacte du poinçon 3 ou de sa partie inférieure simplement. Les bords de la partie déformée, maintenus pincés entre le cadre-support et le serre-flancs peuvent être ensuite supprimés ou découpés de façon appropriée pour former des bords tombés.

Il est ainsi possible de faire avec un même poinçon des pièces 10 à section semi-circulaire (Figure 2), éventuellement avec des bords tombés (pièce 10' de la figure 3), ou 11 à section en U (Figure 4), que l'on peut ensuite assembler deux à deux par des moyens usuels pour former des éléments de cylindre.

Du fait de l'absence de matrice, la fabrication de ces pièces sera beaucoup moins coûteuse que par les procédés usuels.

Conformément à l'invention, le poinçon de la presse à emboutir sera constitué de parties élémentaires amovibles, de préférence cylindriques, telles que 3a et 3b dans le cas de la figure 1, dont chacune a une forme quie épouse celle d'un tronçon de la pièce à section en U. En juxtaposant bout à bout ces parties amovibles, en contact les unes avec les autres, par exemple, par des faces planes correspondant à des sections tranversales de la pièce, et en fixant ces parties à l'aide des boulons 2 sous le plateau 1, il est ainsi possible de réaliser à peu de frais un poinçon de forme très proche de la forme désirée. Les parties élémentaires du poinçon étant amovibles, il sera en outre possible de réaliser, à partir d'un jeu suffisant de telles pièces, de formes et de dimensions variées, des poinçons de formes extrêmement différentes adaptées au profil désiré.

Les figures 5 à 11 illustrent des pièces coudées réalisées à partir de tels poinçons composites. On constate (voir Figure 9, par exemple) qu'il est possible de réaliser des coudes dont le profil s'approche de très près d'un profil curviligne. On constate également que des parties élémentaires de poinçon identiques peuvent être juxtaposées avec des parties différentes pour former des poinçons permettant d'obtenir des pièces coudées, dont seules les portions correspondant aux parties identiques des poinçons, par exemple les portions 12 des pièces des figures 6 et 7 ont un profil identique.

On notera qu'en choisissant judicieusement les parties élémentaires des poinçons, il est possible de faire aussi bien des coudes à 90° (figures 5 et 7 à 11) qu'à 45° (figure 6) ou de toute autre nature de formules générales différents.

Les pièes ainsi réalisées présentent des nervures latérales ou arêtes vives qui présentent un double avantage.
renforcer la résistance mécanique des pièces;
permettre un allongement uniforme du métal pendant l'emboutissage sans matrice, en évitant ainsi la formation de zones de trop faible épaisseur qui affaibliraient la pièce.

Suivant la forme des pièces à réaliser, il est possible de prévoir certaines portions planes sur les parties été mentaires du poinçon, qui ont de préférence des formes généralement cylindriques. De telles parties planes apparaissent par exemple en 13 et 14 sur la figure 10; les parties situées de part et d'autre des surfaces planes sont des éléments de cylindres.

Les figures 12, 13 et 14 sont des vues en perspective de pièces coudées 16, 17 et 18, réalisées conformément à l'invention avec des poinçons constitués de trois parties élémentaires. Comme on le voit, des arêtes telles que 19, 19' et 19" apparaissent aux plans de joint des parties élémentaires des poinçons, mais ces arêtes, loin de constituer un inconvénient, agissent comme autant de renforts mécaniques transversaux.

L'assemblage de deux pièces identiques telles que celles des figures 12, 13 et 14 s'effectue de façon simple, par emboîtement, dans le cas de la figure 12, par des bords tombés 20, pour les pièces de la figure 13, par des bords moulurés 21 et 22, dans le cas de la fiugre 14.

La figure 15 illustre l'application de l'invention à la fabrication d'un élément de coude à double paroi destiné à contenir un calorifuge en vue d'isoler un coude de tuyauterie. La partie creuse 23 destinée à contenir le calorifuge et le couvercle 24 coiffant la tuyauterie sont réalisés conformément à l'invention.

La figure 16 illustre une réalisation analogue à celle de la figure 15, dans laquelle la pièce 25 contenant le calorifuge est coiffée par le couvercle 26 et est fermée à son extrémité par un fond rapporté.

L'invention n'est pas limitée, bien entendu, à la réalisation de telles pièces.

C'est ainsi que les figures 17, 18 et 19 illustrent l'application du procédé selon l'invention à la réalisation d'un té 28 (Figure 17) à l'aide d'un poinçon 29 constitué de trois parties élémentaires 29a, 29b et 29c (Figure 18), passant à travers une découpe 30 du cadre-support (Figure 19). Des pièces en forme de té à doubles parois, destinées à contenir un isolant thermique, pouvant bien entendu être réalisées par le procédé conforme à l'invention.

Divers types de capots de brides, comportant deux parties à section en U 31, (figure 20), 32 (figure 21) et 33 (figure 22), peuvent également être réalisés par le procédé conforme à l'invention, de même que divers types de capots de vannes comportant deux pièces à section en U 34 (figure 23), 35 (figure 24) ou 36 (figure 25).

Le procédé conforme à l'invention se prête donc à une fabrication aisée et peu coûteuse de multiple pièces métalliques d'un usage courant dans la technique du calorifugeage, de la ventilation et autres activités. Les pièces ainsi réalisées pourront comprendre des doubles parois et servir à l'isolation thermique d'organes divers. Elles pourront comprendre un isolant thermique intégré qui épouse leur forme et celle de l'organe à isoler.

## Revendications

Procédé de fabrication par emboutissage de pièces métalliques rigides à section en U, présentant des nervures ou arêtes de renforcement et destinées à constituer des revêtements de calorifuge de tuyauterie, des gaines et d'autres organes similaires, caractérisé en ce que l'on emboutit sans matrice une plaque métaallique (5) à l'aide d'un poinçon (3) de forme appropriée constituée par l'assemblage sur un plateau (1) d'une presse à emboutir de parties élémentaires (3a, 3b), dont la forme correspond sensiblement à celle de tronçons successifs de ladite pièce et qui sont en contact mutuel par des faces planes correspondant à des sections transversales de la pièce à réaliser, la plaque métallique (5) étant maintenue latéralement pendant l'emboutissage par pincement entre un support plan (4) et un serre-flancs (6) présentant chacun une ouverture (8, respectivement 9) pour le passage du poinçon (3), et en ce que le poinçon (3) est déplacé dans des conditions aptes à produire un allongement de métal combiné avec un glissement contrôlé de la plaque entre le support (4) et le serre-flancs (6).

## Patentansprüche

Kümpelverfahren zum Herstellen steifer Metallteile mit U-förmigem Querschnitt mit Verstärkungsecken oder -rippen zur Bildung von Wärmeschutzverkleidungen von Rohren, Ummantelungen oder ähnlichen Einrichtungen, dadurch gekennzeichnet, daß eine metallische Platte (5) ohne Matrize mit einem Formeisen (3) geeigneter Form, welches durch Anordnung der Einzelteile (3a, 3b) auf einer Platte (1) einer Tiefziehpresse ausgebildet wird, gekümpelt wird, wobei die Form der Einzelteile im wesentlichen jener aneinander anschließender Abschnitte des Teiles entspricht, welche Abschnitte über ebene Flächen entsprechend den Querabschnitten des herzustellenden Teiles miteinander in Kontakt stehen, daß die metallische Platte (5) seitlich während des Tiefziehens durch Einspannen zwischen einem ebenen Support (4) und einem Niederhalter (6) gehalten wird, welche jeweils eine Öffnung (8 bzw. 9) für den Durchtritt des Formeisens (3) aufweisen, und daß das Formeisen (3) unter geeigneten Bedingungen bewegt wird, um eine Streckung des Metalls gemeinsam mit einem kontrollierten Gleiten der Platte zwischen dem Support (4) und dem Niederhalter (6) zu ergeben.

## Claims

A method of manufacturing by stamping rigid metal pieces with U-shaped sections, having reinforcing ribs or ridges and designed to form heat- insulating coverings for piping, sheaths and other similar members, characterizing in that a metal plate (5) is stamped without a matrix with the aid of a stamp (3) of the appropriate form consisting of the assembly on a platen (1) of a stamping press of elementary components (3a, 3b), the form of which corresponds substantially to that of successive sections of said piece and which are in mutual contact via flat faces corresponding to transverse sections of the piece to be formed, the metal plate (5) being held laterally during stamping by gripping between a flat support (4) and a side holder (6) each with an opening (8 and 9 respectively) for the stamp (3) to pass through, and in that the stamp (3) is displaced in conditions capable of producing metal elongation combined with controlled sliding of the plate between the support (4) and the side holder (6).
